# EUROPÄISCHE PATENTSCHRIFT

(11) **EP 1 638 070 B1**
(45) Veröffentlichungstag und Bekanntmachung des Hinweises auf die Patenterteilung: **20.08.2008**
(21) Anmeldenummer: 05020442.9
(22) Anmeldetag: 20.09.2005
(51) Int. Cl.: G09G 3/32

(54) **Verfahren und Schaltungsanordnung zur Alterungskompensation einer organischen Leuchtdiode**
Method and circuit for compensation of aging effects in an organic light-emitting diode
Méthode et circuit pour la compensation d'effets de vieillissement dans une diode électroluminescente organique

(30) Priorität: 20.09.2004 DE 102004045871
(43) Veröffentlichungstag der Anmeldung: 22.03.2006
(73) Patentinhaber: Novaled AG, 01307 Dresden (DE)
(72) Erfinder: Schneider, Oliver, 01097 Dresden (DE); Birnstock, Jan, 01087 Dresden (DE)
(74) Vertreter: Bittner, Thomas L.

(56) Entgegenhaltungen:
- EP-A- 1 282 101
- WO-A-01/27910
- WO-A-20/04025615
- US-B1- 6 414 661
- DU-ZEN PENG ET AL: "P-134: Novel Pixel Compensation Circuit for AMOLED Display" 2005 SID INTERNATIONAL SYMPOSIUM. BOSTON, MA, MAY 24 - 27, 2005, SID INTERNATIONAL SYMPOSIUM, SAN JOSE, CA : SID, US, 24. Mai 2005 (2005-05-24), Seiten 814-817, XP007012559

## Beschreibung

Die Erfindung betrifft ein Verfahren zur Alterungskompensation einer organischen Lichtemitterdiode (OLED) und eine Schaltungsanordnung.

### Hintergrund der Erfindung

Organische Lichtemitterdioden, so genannte OLEDs, werden im Betrieb in Durchlassrichtung von einem Durchlassstrom durchflossen und zeigen dabei Elektrolumineszenzerscheinungen. Die Stärke der Elektrolumineszenz ist dabei abhängig von der Größe des Durchlassstromes.

OLEDs haben üblicherweise den Nachteil, dass eine Alterung auftritt, bei der die Stärke der Elektrolumineszenz bei gleichem Durchlassstrom sinkt. Diese Alterung geht einher mit einer Vergrößerung des Durchlasswiderstandes der OLED. Dementsprechend verhält sich eine über der OLED bei gleichem Strom abfallende Durchlassspannung. Diese steigt bei gleichbleibendem Stromfluss mit fortschreitender Alterung der OLED an. Allgemeiner ausgedrückt, verändert sich die Kennlinie einer OLED mit fortschreitender Alterung. Die Alterung der OLED kann als ein Zustand betrachtet werden, der unabhängig von der Art des zuvor geflossenen Stromes den gleichen Alterungszustand ergeben kann. Ein kurzer hoher Stromfluss führt dabei zum selben Zustand wie ein langer geringer Stromfluss. Ebenso verhält es sich mit den Bildinhalten, die auf einem Display angezeigt werden. Ein Pixel, der für kurze Zeit sehr hell getrieben wurde erreicht den selben Zustand wie ein Pixel, der für lange Zeit mit niedriger Helligkeit betrieben wurde. Daher lässt sich bei Kenntnis des Alterungszustands die Ansteuerung entsprechend korrigieren.

Ein Display kann aus vielen OLEDs gebildet sein, die in Abhängigkeit von der dargestellten Information, ein individuelles Alterungsverhalten aufweisen.

In dem Dokument US 2004/0070558 A1 ist ein OLED-Display aus OLED-Pixeln beschrieben, welche mittels einer Steuerungsschaltung gesteuert werden. Das Display umfaßt einen OLED-Referenzpixel, dessen Spannungsabfall mittels einer Messschaltung ermittelt wird. Die Messschaltung ist mit einer Auswerteschaltung verbunden, welche als Reaktion auf das Verhalten des Referenzpixels ein Rückkopplungssignal erzeugt. Das Rückkopplungssignal wird der Steuerungsschaltung zugeführt, damit diese Änderungen im Verhalten der OLED-Pixel kompensieren kann.

Das Dokument EP 1 318 499 A2 offenbart ein OLED-Display mit einer Stromquelle zur Erzeugung eines Referenzstromes und einem Treibertransistor zum Steuern der OLED-Pixel. In einer Ausführungsform erzeugt die Stromquelle einen Strom in Abhängigkeit von einem Leuchtkraft-Einstellsignal des Displays, um die Gesamtleuchtstärke des Displays einzustellen.

Im Dokument US 2003 / 0122813 A1 wird ein Verfahren zur Steuerung eines OLED-Displays offenbart. Bei dem Verfahren werden Spannungen zum Ansteuern von OLED-Pixeln des Displays angelegt. Um die Leuchtkraftänderung der einzelnen OLED-Pixel zu kompensieren, werden die OLED-Pixel einzeln angesteuert und der durch sie fließende Strom für jeden Pixel gemessen und gespeichert. Anschließend werden die an den OLED-Pixeln anliegenden Spannungen entsprechend den gespeicherten Stromwerten gesteuert.

Das Dokument US 2003 / 0146888 A1 beschreibt ein OLED-Display, welches in zwei unterschiedlichen Moden betrieben werden kann. In einem ersten Modus wird das OLED-Display mittels einer konstanten Spannung betrieben, während im zweiten Modus ein konstanter Strom hierzu verwendet wird.

In dem Dokument DE 100 09 204 A1 wird ein Verfahren zur Ansteuerung von aktiv adressierten OLED-Displays beschrieben, bei dem die Strom-Spannungskennlinien der Bildpunkte gemessen werden. Die Daten der Strom-Spannungs-Kennlinie werden in einen Speicher geschrieben. Weichen die Strom-Spannungs-Kennlinien von der Ideal-Kennlinie ab, so wird die im Bildspeicher abgelegte Bildinformation entsprechend manipuliert, damit auf dem Display trotz der Alterung einzelner Bildpunkte die gleiche Helligkeit erscheint.

In dem Dokument US 6,414,661 B1 wird ein Verfahren zur Kompensation für Langzeitänderungen in der Lichtemissionseffizienz einer einzelnen organischen Leuchtdiode in einem organischen Leuchtdiodendisplay beschrieben.

Zur Messung der Strom-Spannungs-Kennlinien sind die Spaltentreiber der Display-Matrix mit Messeinrichtungen versehen. Dabei erhöht sich der Hardware-Aufwand der Anordnung in erheblichem Maße. Wie die Messung der Strom-Spannungs-Kennlinien der Bildpunkte erfolgt, wird nicht beschrieben und ist für den Fachmann nicht offensichtlich.

### Aufgabe der Erfindung

Der Erfindung liegt somit die Aufgabe zugrunde, ein Verfahren zur Alterungskompensation einer organischen Lichtemitterdiode und eine Schaltungsanordnung anzugeben, bei denen der Aufwand, insbesondere der schaltungstechnische Aufwand, minimiert wird.

### Zusammenfassung der Erfindung

Die Aufgabe wird erfindungsgemäß durch ein Verfahren nach dem unabhängigen Anspruch 1 sowie eine Schaltungsanordnung nach dem unabhängigen Anspruch 11 gelöst. Vorteilhafte Ausgestaltungen der Erfindung sind Gegenstand von abhängigen Unteransprüchen.

Die Erfindung umfaßt den Gedanken, zumindest ein bekanntes Strom-Spannungs-Wertepaar der OLED zu einem Zeitpunkt geringer Alterung zu speichern. Während eines Messzyklus wird der Treibertransistor von dem Sättigungsbetrieb in den Linearbetrieb gebracht. Im Linearbetrieb kann das aktuelle Strom-Spannungs-Wertepaar der OLED ermittelt und mit dem bekannten Strom-Spannungs-Wertepaar der ungealterten OLED, welches auch als Soll-Strom-Spannungs-Wertepaar bezeichnet wird, verglichen werden. Danach wird die Ansteuerung der OLED unter Berücksichtigung der Differenz aus aktuellem Strom-Spannungs-Wertepaar und bekanntem Strom-Spannungs-Wertepaar vorgenommen.

Bei einer bevorzugten Ausführungsform der Erfindung ist vorgesehen, dass die OLED mit ihrem Treibertransistor in eine Displaymatrix, in der mehrere OLEDs angeordnet sind und die über eine Displayversorgungsleitung gespeist wird, eingesetzt ist, so dass das Verfahren zur Alterungskompensation in der Displaymatrix ausgeführt wird.

Mittels der bekannten Kennlinie des Treibertransistors können mit einer einzigen Strommessschaltung, welche den Strom durch den Versorgungsspannungsanschluss V_{DD} des Displays misst, für das gesamte Display die aktuellen Parameter jeder einzelnen OLED ermittelt werden. Wird nur eine einzige OLED in der Displaymatrix eingeschaltet, ist der Strom, der durch diese OLED und den dazugehörigen Treibertransistor fließt, gleich dem mit der Strommessschaltung gemessenen Strom abzüglich des Dunkelstroms des Displays, der gemessen wird, wenn alle OLEDs abgeschaltet sind. Dieser Dunkelstrom wird durch die Leckströme der Transistoren der Matrix hervorgerufen. Über den gemessenen OLED-Strom und die berechnete OLED-Spannung ist die dem aktuellen Alterungszustand zugehörige Kennlinie der OLED zu identifizieren und damit der Alterungszustand zu ermitteln.

Es ist bekannt, welche Auswirkungen der Alterungszustand auf die Funktion der OLED hat, beispielsweise in welcher Größe eine Leuchtdichteverringerung liegt. Weiterhin sind die Maßnahmen bekannt, die zu einer Kompensation führen. Diese können in einer Tabelle beispielsweise in einem Displaycontroller abgelegt sein und entsprechend abgerufen und eingestellt werden.

Bei dem Verfahren kann weiterhin vorgesehen sein, dass die Ansteuerparameter, die unter Berücksichtigung der Differenz aus aktuellem Strom-Spannungs-Wertepaar und bekanntem Strom-Spannungs-Wertepaar ermittelt wurden, in einem Speicher bis zu einer erneuten Ermittelung der Alterung gespeichert werden. Grundsätzlich sind verschiedene Lösungen möglich, die kompensierenden Einstellungen zu halten. Die Speicherung der ermittelten Werte stellt dabei jedoch eine wenig aufwändige Variante dar.

Eine Ausführung des Verfahrens dient dazu, in einem zusätzlichen Verfahrensschritt die Schwellspannung der Treibertransistoren zu bestimmen, wenn diese nicht bekannt ist. Dabei ist vorgesehen, dass
- in einem Messzyklus alle OLEDs der Matrix abgeschaltet werden und
- der Gesamtstrom I_{Doff} der Matrix durch die Displayversorgungsleitung gemessen wird,
- nachfolgend außer einem zu messenden Paar aus einer der OLEDs und ihrem zugehörigen Treibertransistor alle anderen entsprechenden Paare abgeschaltet werden,
- zwei Messungen des Stromes im Sättigungsbetrieb des Treibertransistors, I_{Don1} und I_{Don2,} bei zwei verschiedenen Gatespannungen U_{GS1} und U_{GS2} durchgeführt werden, und
- aus den Strömen I_{Doff}, I_{Don1} und I_{Don2} und den Gatespannungen U_{GS1} und U_{GS2} die Schwellspannung des Treibertransistors berechnet wird.

In einer Weiterbildung ist vorgesehen, dass die Versorgungsspannung V_{DD} des Displays so weit abgesenkt wird, dass die Treibertransistoren nicht mehr im Sättigungsbetrieb sondern im Linearbetrieb arbeiten. Außer der zu messenden OLED werden dann alle anderen OLEDs abgeschaltet und der Source-Drain-Strom I_{D} des Treibertransistors der zu messenden OLED wird über die Displayversorgungsleitung gemessen. Mittels der Kennlinie des Treibertransistors, der Gatespannung und dem gemessenen Source-Drain-Strom wird dessen Source-Drain-Spannung bestimmt. Aus der Differenz zwischen Versorgungsspannung und der berechneten Source-Drain-Spannung wird ein Durchlassspannungswert der OLED errechnet. Schließlich wird die Kennlinienveränderung aus dem Vergleich des Wertepaars aktueller OLED-Strom und aktueller OLED-Spannung mit einer Soll-Strom-Spannungs-Kennlinie ermittelt.

Alternativ ist in einer weiteren Ausführungsform des Verfahrens vorgesehen, dass wiederum die Versorgungsspannung V_{DD} so weit abgesenkt wird, dass der Treibertransistor vom Sättigungsbetrieb in den Linearbetrieb gebracht wird. Zunächst werden alle OLEDs der Matrix abgeschaltet und ein Dunkelstrom I_{Doff} durch den Displayversorgungsanschluss gemessen. Nachfolgend wird nur die zu messende OLED angeschaltet und ein Strom I_{Don} gemessen und aus der Differenz von I_{Don} und I_{Doff} der Source-Drain-Strom des Treibertransistors I_{D} berechnet. Mittels der Kennlinie des Treibertransistors, der Gatespannung und dem berechneten Source-Drain-Strom wird dessen Source-Drain-Spannung bestimmt. Aus der Differenz zwischen Versorgungsspannung und der berechneten Source-Drain-Spannung wird ein Durchlassspannungswert der OLED errechnet. Schließlich wird die Kennlinienveränderung aus dem Vergleich des Wertepaars aktueller OLED-Strom und aktueller OLED-Spannung mit einer Soll-Strom-Spannungs-Kennlinie ermittelt.

Ein Messzyklus für eine OLED besteht dann typischerweise aus einer ersten Messung des Stromes mit allen OLEDs abgeschaltet und einer zweiten Messung bei der nur die jeweilige OLED eingeschaltet ist. Aus der Differenz wird so der Strom erhalten, welcher nur durch diese OLED geflossen ist. Leckströme der anderen Pixel spielen keine Rolle mehr.

Mittels der Kennlinie des Treibertransistors wird aus dem OLED-Strom und der Gatespannung am Treibertransistor dessen Source-Drain-Spannung errechnet.

Aus der Differenz zwischen Versorgungsspannung und Source-Drain-Spannung im eingeschalteten Zustand wird die an der OLED anliegende Spannung ermittelt.

Aus dem Wertepaar aus aktuellem OLED-Strom und aktueller OLED-Spannung und der bekannten initialen OLED-Kennlinie lässt sich die Spannungserhöhung und damit der Alterungszustand der OLED bestimmen.

In einer Weiterbildung des Verfahrens ist ein mehrfaches Anwenden des Verfahrens vorgesehen, wobei entweder unter Veränderung der Gatespannung des Treibertransistors ein Kennlinienteilstück der OLED-Kennlinie aufgenommen wird und nachfolgend dieses Kennlinienteilstück zur präziseren Kompensation der Alterung herangezogen wird oder unter Veränderung der Versorgungsspannung des Displays V_{DD} ein Kennlinienteilstück der OLED-Kennlinie aufgenommen wird und nachfolgend dieses Kennlinienteilstück zur präziseren Kompensation der Alterung herangezogen wird.

Das beschriebene Verfahren kann für jede OLED des Displays ausgeführt und der aktuelle Alterungszustand in einem Speicher abgelegt werden. Dabei wird das Display OLED für OLED gescannt. Dies kann z.B. in Zeitabständen oder auch bei jedem Einschalten erfolgen.

Die gespeicherten Alterungszustände werden dann benutzt um, entweder auf analogem Weg, zum Beispiel über eine veränderte Referenzspannung aus der die Steuerspannung für die jeweiligen Helligkeitswerte generiert wird, oder auf digitalem Weg, durch Berechnen eines korrigierten Helligkeitswertes, die Alterung der OLED zu kompensieren. Somit kann eine Helligkeitskompensation der gealterten OLED und / oder eine Gammakorrekturanpassung der Matrix durchgeführt werden.

Die erfindungsgemäße Schaltungsanordnung sieht vor, dass eine Strommessung in den Strompfad geschalten ist. Mittels dieser Strommessschaltung kann in einfacher Weise das oben erläuterte Verfahren durchgeführt werden.

In einer Ausführung der Schaltungsanordnung ist vorgesehen, dass die Strommessschaltung zwischen dem Anschluss der Versorgungsspannung V_{DD} und der OLED angeordnet ist.

Die Erfindung kann zur Alterungskompensation in verschiedensten Anwendungen von OLEDs eingesetzt werden. Eine Einsatzmöglichkeit stellt eine Displaymatrix dar, innerhalb der eine Vielzahl von Leucht- oder Anzeigeelementen angeordnet sind, die durch die Schaltung, bestehend aus OLED, Treiber- und Ansteuerungstransistor gebildet werden. Hierbei ist vorgesehen, dass die Schaltung mehrfach in Reihen und Spalten einer Displaymatrix angeordnet ist, wobei alle diese Schaltungen eine gemeinsame Verbindung zu der Versorgungsspannung V_{DD} aufweisen. Zur Anwendung des erfindungsgemäßen Verfahrens ist dabei vorgesehen, dass die Strommessschaltung in der gemeinsamen Verbindung der Schaltungen zur Versorgungsspannung V_{DD} liegt.

Zwei zueinander alternative, zweckmäßige Ausführungsformen der Schaltungsanordnung bestehen in der räumlichen Anordnung der Strommessschaltung, nämlich zum einen in oder an der Ansteuerschaltung oder auf dem Substrat der Displaymatrix.

### Bevorzugte Ausführungsbeispiele der Erfindung

Die Erfindung wird im folgenden anhand von Ausführungsbeispielen unter Bezugnahme auf Figuren einer Zeichnung näher erläutert. Hierbei zeigen:
- Fig. 1: eine Schaltungsanordnung einer OLED als Pixel in einer Displaymatrix mit einem Treibertransistor;
- Fig. 2: vereinfachte Darstellung einer Pixelmatrix mit Strommessschaltung;
- Fig. 3: eine Kennlinie eines Treibertransistors im Sättigungsbetrieb;
- Fig. 4: eine Darstellung der Veränderung der Leuchtstärke und der Spannung der OLED über die Zeit; und
- Fig. 5: eine Kennlinie eines Treibertransistors im linearen Betrieb.

Wie in Fig. 1 dargestellt, liegt eine OLED 1 in einem Strompfad gemeinsam mit der Drain-Source-Strecke eines Treibertransistors 2 zwischen einer Versorgungsspannung V_{DD} und Masse. Das Gate des Treibertransistors 2 ist mit einem Ansteuertransistor 3 verbunden. Bei Auswahl des Pixels in dem Display, das durch die OLED 1 gebildet wird, liegt an der Datenleitung 4 eine Datenspannung V_{Data} und an der Reihenauswahlleitung 5 eine Reihenspannung V_{Row} an, wodurch der Treibertransistor 2 eine Gatespannung V_{GS} erhält.

Fig. 2 stellt einen Ausschnitt aus einer OLED-Displaymatrix dar. Exemplarisch sind zwei mal zwei OLEDs dargestellt, wobei der schraffierte Bereich vereinfacht für eine Schaltung 6 nach Fig. 1 steht. Es ist gezeigt, wie die Strommessschaltung 7 in die Versorgungsleitung der Displaymatrix integriert ist und den Gesamtstrom des Displays durch alle Pixel misst.

Wie in Fig. 3 dargestellt, ist im Normalbetrieb die Versorgungsspannung V_{DD} so gewählt, dass der Treibertransistor 2 im Sättigungsbetrieb arbeitet, also bei Anlegen einer Gatespannung V_{GS} einen von der OLED-Spannung unabhängigen Strom durch diese treibt.

In Fig. 3 ist auch die Kennlinie 9 der OLED 1 im wenig gealterten Zustand, vorzugsweise im Herstellungszustand, vorstehend auch als bekannter oder Soll-Zustand bezeichnet, sowie die Kennlinie 10 der OLED 1 im gealterten Zustand dargestellt. Dieser Zustand stellt bei der beabsichtigten Alterungskompensation den aktuellen Zustand dar. Bei der Durchsteuerung des Treibertransistors 2 stellt sich nun ein Strom durch die Drain-Source-Strecke des Treibertransistors 2 ein, der gleich dem Strom I_{D} durch die OLED 1 ist. Dieser Strom ist gemäß Fig. 3 im gealterten wie im ungealterten Zustand der OLED 1 stets gleich, unabhängig von der Spannung V_{DS} über dem Transistor. Er ist nur von der Spannung V_{GS} abhängig.

Wie in Fig. 4 dargestellt, hat es sich gezeigt, dass mit zunehmender Alterung der OLED 1 bei gleichem Strom die Helligkeit sinkt und die Spannung über der OLED V_{OLED} steigt. Daraus resultieren die beiden unterschiedlichen Kennlinien 9 und 10. So wird es möglich, mit Hilfe der Kennlinien 9 und 10 auf den Alterungszustand der OLED 1 zu schließen.

Zur Ermittlung dieses Alterungszustandes wird nunmehr die Versorgungsspannung V_{DD} so eingestellt, dass der Treibertransistor 2 im linearen Bereich arbeitet, das heißt, dass eine Abhängigkeit der Spannung V_{DS} von dem Strom I_{D} besteht, wie dies in Fig. 5 dargestellt ist. Es gilt somit *V_{DS} = ƒ*(*V_{GS}*; *I_{D}*). Der lineare Bereich des Transistors wird erreicht, wenn *V_{GS} ≥ V_{DS}* + *Vₜ* gilt, wobei Vₜ die Schwellspannung des Treibertransistors 2 darstellt.

Um sicher im linearen Bereich zu arbeiten, wird V_{GS} entsprechend der schaltungstechnischen Möglichkeiten größtmöglich gewählt, d. h. *V_{GS}* = *V_{GSmax}.* Dann wird die Versorgungsspannung V_{DD} so eingestellt, dass der Treibertransistor 2 außerhalb seines Sättigungsbereiches liegt, d. h. *V_{DD} < V_{DSsat}* + *V_{OLED}*, wobei V_{DSsat}=V_{GS-}Vₜ die Sättigungsspannung des Treibertransistors 2 bei gegebener Gatespannung darstellt.

Mit der Beziehung *V_{OLED}* = *V_{DD} - V_{DS}* lässt sich nunmehr die Spannung über der OLED 1 und damit ihr Alterungszustand bestimmen. Hierzu wird der Strom I_{D} gemessen und aus den bekannten Werten der Versorgungsspannung, der Gatespannung und der Transistorparameter die Spannung V_{DS} berechnet. Dies wiederum wird benutzt um den Spannungswert V_{OLED} zu bestimmen.

Die Kenntnis der Spannung über der OLED 1 ist geeignet, das Strom-Spannungs-Wertepaar, d.h. den Arbeitspunkt 11 zu ermitteln, der die ihm zugehörige Kennlinie 10 eindeutig identifiziert und somit die dem Alterungszustand der OLED1 beschreibt. In Fig. 3 und Fig. 5 wurde mit der Kennlinie 10 beispielhaft eine Kennlinie gezeigt, die einem bestimmten Alterungszustand entspricht.

Um den Einfluss von Leckströmen in der Displaymatrix zu eliminieren, benötigt man zwei Messungen mit der gleichen niedrigen Versorgungsspannung V_{DD}. Einmal wird eine Strommessung des Stromes I_{Doff} vorgenommen, wenn alle Pixel abgeschaltet sind. Dann erfolgt eine Messung des Stromes I_{Don} mit einem Pixel auf V_{GSmax}. Die Differenz ergibt den Strom durch die OLED 1 *I_{Don}* - *I_{Doff} = U_{D}*. In einer Aktivmatrix mit sehr niedrigen Off-Strömen kann die Messung des Off-Stromes I_{Doff} auch entfallen. Ein Vergleich des sich einstellenden I_{D} mit dem gespeicherten Wert im ungealterten Zustand der OLED 1 lässt dann den Schluss auf den Alterungszustand zu.

Die Messungen können typischerweise nur für jede OLED gesondert durchgeführt werden. In jedem Falle wird nur eine Strommessschaltung 7 für das gesamte Display benötigt, die sich jedoch nicht auf der Matrix befinden muss, so dass sich der schaltungstechnische Aufwand der Matrix nicht erhöht. Es ist jedoch auch möglich, eine Durchschnittsmessung des Stromes für alle Pixel gleichzeitig vorzunehmen, wenn alle Pixel etwa den gleichen Alterungszustand aufweisen und alle Treibertransistoren einer Matrix die gleiche Kennlinie aufweisen. Dann wird mit einer Strommessung für die gesamte Matrix nach dem gleichen Verfahren, wie oben beschrieben, der durchschnittliche Alterungszustand aller OLEDs ermittelt.

Die für die Berechnung der Spannung V_{DS} im Linearbetrieb nötige Schwellspannung des Treibertransistors lässt sich bestimmen, indem der Strom durch die OLED bei zwei verschiedenen Gatespannungen im Sättigungsbetrieb des Transistors gemessen wird. Der Strom im Sättigungsbetrieb berechnet sich nach der Formel: ${I}_{D ⁢ Sat} = \frac{k}{2} ⁢ {\left({V}_{G ⁢ S}-{V}_{t}\right)}^{2}$

Die Messung von I_{DSat1}, dem Strom durch den Treibertransistor mit der Gatespannung V_{GS1}, erfolgt bei V_{GS1}=V_{GS} und die von I_{DSat2}, dem Strom mit einer zweiten Gatespannung V_{GS2}, bei V_{GS2}=_{VGS}+□V_{GS}. Die Schwellspannung berechnet sich dann zu: ${V}_{t} = \frac{Δ ⁢ {V}_{G ⁢ S}}{1 - \sqrt{\frac{{I}_{D ⁢ Sat ⁢ 2}}{{I}_{D ⁢ Sat ⁢ 1}}}} + {V}_{G ⁢ S} .$

Damit besteht auch die Möglichkeit der Alterungsbestimmung der OLEDs mit veränderten Schwellspannungen der Treibertransistoren, welche durch Alterung dieser auftreten. Zusätzlich können Parameterschwankungen der Transistoren ausgeglichen werden.

Im Weiteren werden die Ströme I_{DSat1} und I_{Dsat2} auch I_{Don1} und I_{Don2} bezeichnet.

Durch Messung eines Strom-Spannungs-Wertepaares pro OLED lässt sich eine einfache und schnelle Bestimmung des Alterungszustandes der OLED durchführen. Wenn eine höhere Genauigkeit benötigt wird, kann dies durch Messung von zwei oder mehr Wertepaaren pro OLED geschehen. Dabei ist entweder die Gate-Spannung des Treibertransistors oder die Versorgungsspannung V_{DD} zu verändern, wodurch in beiden Fällen der sich einstellende Strom I_{D} mit verändert wird. Mit dem so gemessenen Kennlinienteilstück kann z.B. eine Anpassung der Gammakorrektur vorgenommen werden. Nachteilig wirkt sich der erhöhte Zeitaufwand aus, weswegen dieses Mehrpunktverfahren weniger häufig auszuführen ist. Da sich die Alterung der OLEDs aber stärker auf den Helligkeitseindruck des Displays und die Gleichmäßigkeit von diesem auswirkt als auf den Gammaeindruck, kann das Mehrpunktverfahren zur zusätzlichen Qualitätssteigerung und das simple Einpunktverfahren zur hauptsächlichen Kompensation verwendet werden.

Die in der vorstehenden Beschreibung, den Ansprüchen und den Zeichnungen offenbarten Merkmale der Erfindung können sowohl einzeln als auch in beliebiger Kombination für die Verwirklichung der Erfindung in ihren verschiedenen Ausführungsformen von Bedeutung sein.

## Patentansprüche

1. Verfahren zur Alterungskompensation einer organischen Lichtemitterdiode (OLED), die aus einer Versorgungsspannung gespeist und über einen in einem Sättigungsbetrieb betriebenen Treibertransistor geschaltet wird, mittels einer Ansteuerung der Lichtemitterdiode, wobei das Verfahren die folgenden Schritte umfasst:
- Speichern zumindest eines Soll-Strom-Spannungs-Wertepaares einer Soll-Strom-Spannungs-Kennlinie der Lichtemitterdiode,
- Überführen des Treibertransistors während eines Messzyklus aus dem Sättigungsbetrieb in einen Linearbetrieb,
- Messen eines Stromwertes für den Strom durch die Lichtemitterdiode mittels einer Strommessschaltung in dem Messzyklus,
- Ermitteln mindestens eines aktuellen Strom-Spannungs-Wertepaares einer aktuellen Strom-Spannungs-Kennlinie der Lichtemitterdiode mittels des gemessenen Stromwertes,
- Vergleichen des mindestens einen aktuellen Strom-Spannungs-Wertepaares der Lichtemitterdiode mit dem Soll-Strom-Spannungs-Wertepaar der Lichtemitterdiode und
- Erzeugen von Ansteuerparametern für die Ansteuerung der Lichtemitterdiode in Abhängigkeit vom Ergebnis des Vergleichs.

2. Verfahren nach Anspruch 1, **dadurch gekennzeichnet, dass** die Ansteuerparameter in einem Speicher bis zu einer erneuten Ermittelung der Alterung gespeichert werden.

3. Verfahren nach Anspruch 1 oder 2, **dadurch gekennzeichnet, dass** die Alterungskompensation in einem Display mit einer Matrix von mehreren Lichtemitterdioden (OLEDs) ausgeführt wird, wobei
- während des Messzyklus alle der mehreren Lichtemitterdioden der Matrix abgeschaltet werden,
- ein Gesamtstrom I_{Doff} der Matrix durch eine Displayversorgungsleitung gemessen wird,
- nachfolgend eine zu messende der mehreren Lichtemitterdioden und ein zugehöriger Treibertransistor angeschaltet werden,
- für die zu messende Lichtemitterdiode und den zugehörigen Treibertransistor zwei Messungen des Stromes im Sättigungsbetrieb des Treibertransistors, I_{Don1} und I_{Don2}, bei zwei verschiedenen Gatespannungen U_{GS1}, U_{GS2} durchgeführt werden, und
- aus dem Gesamtstrom I_{Doff}, den Strömen I_{Don1}, I_{Don2} und den Gatespannungen U_{GS1}, U_{GS2} eine Schwellspannung des zugehörigen Treibertransistors für die zu messende Lichtemitterdiode berechnet wird.

4. Verfahren nach Anspruch 1 oder 2, **dadurch gekennzeichnet, dass** die Alterungskompensation in einem Display mit einer Matrix von mehreren Lichtemitterdioden (OLEDs) ausgeführt wird, wobei
- eine Versorgungsspannung V_{DD} so weit abgesenkt wird, dass die Treibertransistoren der mehreren Lichtemitterdioden vom Sättigungsbetrieb in den Linearbetrieb überführt werden,
- zunächst alle der mehreren Lichtemitterdioden abgeschaltet werden,
- nachfolgend eine zu messende der mehreren Lichtemitterdioden angeschaltet wird und für einen zugehörigen Treibertransistor der zu messenden Lichtemitterdiode der Source-Drain-Strom I_{Donlinear} durch die Displayversorgungsleitung gemessen wird,
- mittels der Kennlinie des zugehörigen Treibertransistors, der Gatespannung und des gemessenen Source-Drain-Stroms die Source-Drain-Spannung des zugehörigen Treibertransistors für die zu messende Lichtemitterdiode bestimmt wird,
- aus der Differenz zwischen der Versorgungsspannung und der berechneten Source-Drain-Spannung ein Durchlassspannungswert für die zu messende Lichtemitterdiode errechnet wird und
- eine Kennlinienveränderung aus dem Vergleich des Soll-Strom-Spannungs-Wertepaares mit dem aktuellen Strom-Spannungs-Wertepaar für die zu messende Lichtemitterdiode ermittelt wird.

5. Verfahren nach Anspruch 4, **dadurch gekennzeichnet, dass** nach dem Abschalten der mehreren Lichtemitterdioden ein Dunkelstrom I_{Dofflinear} durch die Displayversorgungsleitung gemessen wird.

6. Verfahren nach Anspruch 4 oder 5, **dadurch gekennzeichnet, dass** durch mehrfaches Anwenden des Verfahrens unter Veränderung der Gatespannung des zugehörigen Treibertransistors ein Kennlinienteilstück der OLED-Kennlinie aufgenommen wird und nachfolgend dieses Kennlinienteilstück zur präziseren Kompensation der Alterung herangezogen wird.

7. Verfahren nach Anspruch 4 oder 5, **dadurch gekennzeichnet, dass** durch mehrfaches Anwenden des Verfahrens unter Veränderung der Versorgungsspannung V_{DD} ein Kennlinienteilstück der OLED-Kennlinie aufgenommen wird und nachfolgend dieses Kennlinienteilstück zur präziseren Kompensation der Alterung herangezogen wird.

8. Verfahren nach einem der Ansprüche 1 bis 7, **dadurch gekennzeichnet, dass** die Alterungskompensation bei jedem Einschalten durchgeführt wird.

9. Verfahren nach einem der Ansprüche 1 bis 8, **dadurch gekennzeichnet, dass** mit Hilfe der Ansteuerung eine Helligkeitskompensation der Lichtemitterdiode durchgeführt wird.

10. Verfahren nach einem der Ansprüche 3 bis 7 oder einem der Ansprüche 8 und 9 soweit rückbezogen auf Anspruch 3 oder 4, **dadurch gekennzeichnet, dass** mit Hilfe der Ansteuerung eine Gammakorrekturanpassung der mehreren Lichtemitterdioden der Matrix durchgeführt wird.

11. Schaltungsanordnung zur Durchführung des Verfahrens nach einem der Ansprüche 1 bis 11 mit einer Schaltung, aufweisend eine Lichtemitterdiode (OLED), die gemeinsam mit einer Drain-Source-Strecke eines Treibertransistors, dessen Gate mit einem Ansteuertransistor verbunden ist, in einem Strompfad zwischen einer Versorgungsspannung V_{DD} und Masse geschalten ist und mit einer Ansteuerschaltung, die mit der Schaltung, diese ansteuernd, verbunden ist, **dadurch gekennzeichnet, dass** eine Strommessschaltung (7) in den Strompfad geschalten ist.

12. Schaltungsanordnung nach Anspruch 11, **dadurch gekennzeichnet, dass** die Strommessschaltung (7) zwischen einem Anschluss der Versorgungsspannung V_{DD} und der Lichtemitterdiode (1) angeordnet ist.

13. Schaltungsanordnung nach Anspruch 11 oder 12, **dadurch gekennzeichnet, dass** die Schaltung (6) mehrfach in Reihen und Spalten einer Displaymatrix angeordnet ist, wobei alle Schaltungen (6) eine gemeinsame Verbindung zu der Versorgungsspannung V_{DD} aufweisen und dass die Strommessschaltung (7) in der gemeinsamen Verbindung der Schaltungen (6) zur Versorgungsspannung V_{DD} liegt.

14. Schaltungsanordnung nach Anspruch 13, **dadurch gekennzeichnet, dass** die Strommessschaltung räumlich in oder an der Ansteuerschaltung angeordnet ist.

15. Schaltungsanordnung nach Anspruch 13, **dadurch gekennzeichnet, dass** die Strommessschaltung räumlich auf einem Substrat der Displaymatrix angeordnet ist.

## Claims

1. Method for the ageing compensation of an organic light-emitting diode (OLED) which is fed from a supply voltage and is switched by means of a driver transistor operated in saturation operation, by means of a driving of the light-emitting diode, the method comprising the following steps of:
- storing at least one desired current-voltage value pair of a desired current-voltage characteristic curve of the light-emitting diode,
- transferring the driver transistor from saturation operation to linear operation during a measurement cycle,
- measuring a current value for the current through the light-emitting diode by means of a current measuring circuit in the measurement cycle,
- determining at least one present current-voltage value pair of a present current-voltage characteristic curve of the light-emitting diode by means of the measured current value,
- comparing the at least one present current-voltage value pair of the light-emitting diode with the desired current-voltage value pair of the light-emitting diode, and
- generating driving parameters for driving the light-emitting diode in a manner dependent on the result of the comparison.

2. Method according to Claim 1, **characterized in that** the driving parameters are stored in a memory until the ageing is determined anew.

3. Method according to Claim 1 or 2, **characterized in that** the ageing compensation is implemented in a display having a matrix of a plurality of light-emitting diodes (OLEDs), in which case
- all of the plurality of light-emitting diodes of the matrix are switched off during the measurement cycle,
- a total current I_{Doff} of the matrix through a display supply line is measured,
- afterwards, one of the plurality of light-emitting diodes which is to be measured and an associated driver transistor are switched on,
- for the light-emitting diode which is to be measured and the associated driver transistor, two measurements of the current in saturation operation of the driver transistor, I_{Don1} and I_{Don2}, at two different gate voltages U_{GS1}, U_{GS2}, are carried out, and
- a threshold voltage of the associated driver transistor for the light-emitting diode which is to be measured is calculated from the total current I_{Doff}, the currents I_{Don1}, I_{Don2} and the gate voltages U_{GS1}, U_{GS2}.

4. Method according to Claim 1 or 2, **characterized in that** the ageing compensation is implemented in a display having a matrix of a plurality of light-emitting diodes (OLEDs), in which case
- a supply voltage V_{DD} is reduced to an extent such that the driver transistors of the plurality of light-emitting diodes are transferred from saturation operation to linear operation,
- firstly, all of the plurality of light-emitting diodes are switched off,
- afterwards, one of the plurality of light-emitting diodes which is to be measured is switched on and for an associated driver transistor of the light-emitting diode which is to be measured the source-drain current I_{Donlinear} through the display supply line is measured,
- the source-drain voltage of the associated driver transistor for the light-emitting diode which is to be measured is determined by means of the characteristic curve of the associated driver transistor, the gate voltage and the measured source-drain current,
- a forward voltage value for the light-emitting diode which is to be measured is calculated from the difference between the supply voltage and the calculated source-drain voltage, and
- a characteristic curve alteration is determined from the comparison of the desired current-voltage value pair with the present current-voltage value pair for the light-emitting diode which is to be measured.

5. Method according Claim 4, **characterized in that** after the plurality of light-emitting diodes have been switched off a dark current I_{Dofflinear} through the display supply line is measured.

6. Method according to Claim 4 or 5, **characterized in that**, by multiple application of the method with alteration of the gate voltage of the associated driver transistor, a characteristic curve segment of the OLED characteristic curve is recorded and this characteristic curve segment is subsequently used for more precise compensation of the ageing.

7. Method according to Claim 4 or 5, **characterized in that**, by multiple application of the method with alteration of the supply voltage V_{DD}, a characteristic curve segment of the OLED characteristic curve is recorded and this characteristic curve segment is subsequently used for more precise compensation of the ageing.

8. Method according to one of Claims 1 to 7, **characterized in that** the ageing compensation is carried out upon every turn-on.

9. Method according to one of Claims 1 to 8, **characterized in that** a brightness compensation of the light-emitting diode is carried out with the aid of the driving.

10. Method according to one of Claims 3 to 7 or one of Claims 8 and 9 as far as dependent on Claim 3 or 4, **characterized in that** a gamma correction adaptation of the plurality of light-emitting diodes of the matrix is carried out with the aid of the driving.

11. Circuit arrangement for carrying out the method according to one of Claims 1 to 10 having a circuit, having a light-emitting diode (OLED) connected together with a drain-source path of a driver transistor, the gate of which is connected to a driving transistor, in a current path between a supply voltage V_{DD} and earth, and having a driving circuit connected to the circuit in a manner driving the latter, **characterized in that** a current measuring circuit (7) is connected into the current path.

12. Circuit arrangement according to Claim 11, **characterized in that** the current measuring circuit (7) is arranged between a terminal of the supply voltage V_{DD} and the light-emitting diode (1).

13. Circuit arrangement according to Claim 11 or 12, **characterized in that** the circuit (6) is arranged multiply in rows and columns of a display matrix, all circuits (6) having a common connection to the supply voltage V_{DD}, and **in that** the current measuring circuit (7) is located in the common connection of the circuits (6) to the supply voltage V_{DD}.

14. Circuit arrangement according to Claim 13, **characterized in that** the current measuring circuit is arranged spatially in or at the driving circuit.

15. Circuit arrangement according to Claim 13, **characterized in that** the current measuring circuit is arranged spatially on a substrate of the display matrix.

## Revendications

1. Procédé pour la compensation des effets de vieillissement d'une diode électroluminescente organique (OLED) qui est alimenté d'une tension d'alimentation et est commutée via un transistor d'attaque exploité en mode de saturation au moyen d'une excitation de la diode électroluminescente, étant donné que le procédé comprend les étapes suivantes :
- enregistrement d'au moins une paire de valeurs de consigne courant/tension d'une courbe caractéristique de valeurs de consigne courant/tension de la diode électroluminescente,
- transition du transistor d'attaque pendant un cycle de mesure du mode de saturation en un mode linéaire,
- mesure d'une valeur de courant pour le courant qui traverse la diode électroluminescente au moyen d'un circuit de mesure de courant dans le cycle de mesure,
- Détermination d'au moins une paire de valeurs courant/tension actuelle d'une courbe caractéristique de valeurs courant/tension actuelle de la diode électroluminescente au moyen de la valeur de courant mesurée,
- comparaison de la ou des paires de valeurs courant/tension actuelles de la diode électroluminescente avec la paire de valeurs de consigne courant/tension de la diode électroluminescente et
- génération de paramètres d'excitation pour l'excitation de la diode électroluminescente en fonction du résultat de la comparaison.

2. Procédé selon la revendication 1, **caractérisé en ce que** les paramètres d'excitation sont enregistrés dans une mémoire jusqu'à une nouvelle détermination des effets de vieillissement.

3. Procédé selon la revendication 1 ou 2, **caractérisé en ce que** la compensation des effets de vieillissement est exécutée dans un afficheur avec une matrice de plusieurs diodes électroluminescentes (OLED), étant donné que
- pendant le cycle de mesure, toutes les multiples diodes électroluminescentes de la matrice sont déconnectées,
- un courant global I_{Doff} de la matrice à travers une conduite d'alimentation de l'afficheur est mesuré,
- par la suite, une des multiples diodes électroluminescentes à mesurer et un transistor d'attaque associé sont connectés,
- pour la diode électroluminescente à mesurer et le transistor d'attaque associé, deux mesures du courant en mode de saturation du transistor d'attaque, I_{Don1} et I_{DON2}, sont effectuées à deux tensions de gâchette différentes U_{GS1}, U_{GS2}, et
- à partir du courant total I_{Doff}, des courants I_{DON1}, I_{DON2} et des tensions de gâchette U_{GS1}, U_{GS2}, on calcule une tension de seuil du transistor d'attaque associé pour la diode électroluminescente à mesurer.

4. Procédé selon la revendication 1 ou 2, **caractérisé en ce que** la compensation des effets de vieillissement est exécutée dans un afficheur avec une matrice de plusieurs diodes électroluminescentes (OLED), étant donné que
- une tension d'alimentation V_{DD} est réduite de manière à ce que les transistors d'attaque des multiples diodes électroluminescentes soient commutées du mode de saturation en mode linéaire,
- toutes les multiples diodes électroluminescentes sont tout d'abord déconnectées,
- par la suite, une des multiples diodes électroluminescentes à mesurer est connectée et le courant Source-Drain I_{Donlinear} à travers la conduite d'alimentation de l'afficheur est mesurée pour le transistor d'attaque associé de la diode électroluminescente à mesurer,
- au moyen de la courbe caractéristique du transistor d'attaque associé, de la tension de gâchette et du courant source-drain à mesurer, on détermine la tension source-drain du transistor d'attaque associé pour la diode électroluminescente à mesurer,
- à partir de la différence entre la tension d'alimentation et la tension source-drain calculée, on calcule une valeur de tension directe pour la diode électroluminescente à mesurer et
- une variation de la courbe caractéristique est déterminée à partir de la comparaison de la paire de valeurs de consigne courant/tension avec la paire de valeurs courant/tension actuelles pour la diode électroluminescente à mesurer.

5. Procédé selon la revendication 4, **caractérisé en ce que**, après la déconnexion des multiples diodes électroluminescentes, on mesure un courant d'obscurité I_{Dofflinear} à travers la conduite d'alimentation de l'afficheur.

6. Procédé selon la revendication 4 ou 5, **caractérisé en ce que**, par l'application multiple du procédé en variant la tension de gâchette du transistor d'attaque associé, on enregistre une partie de courbe caractéristique de la courbe OLED et, par la suite, on utilise cette partie de courbe caractéristique pour une compensation plus précise des effets de vieillissement.

7. Procédé selon la revendication 4 ou 5, **caractérisé en ce que**, par l'application multiple du procédé en variant la tension d'alimentation V_{DD}, on enregistre une partie de courbe caractéristique de la courbe OLED et, par la suite, on utilise cette partie de courbe caractéristique pour une compensation plus précise des effets de vieillissement.

8. Procédé selon l'une quelconque des revendications 1 à 7, **caractérisé en ce que** la compensation des effets de vieillissement est exécutée à chaque mise en marche.

9. Procédé selon l'une quelconque des revendications 1 à 8, **caractérisé en ce que** la compensation des effets de vieillissement est exécutée à chaque mise en marche.

10. Procédé selon l'une quelconque des revendications 3 à 7 ou l'une quelconque des revendications 8 et 9 en référence à la revendication 3 ou 4, **caractérisé en ce qu'**on procède à une adaptation de correction gamma des multiples diodes électroluminescentes de la matrice à l'aide de l'excitation.

11. Ensemble de circuits pour l'exécution du procédé selon l'une quelconque des revendications 1 à 11 avec un circuit présentant une diode électroluminescente (OLED) qui, ensemble avec un trajet drain-source d'un transistor d'attaque dont la gâchette est reliée à un transistor d'excitation, est connecté dans un trajet de courant entre une tension d'alimentation V_{DD} et la masse et est reliée à un circuit d'excitation relié au circuit, excitant ce dernier, **caractérisé en ce qu'**un circuit de mesure de courant (7) est connecté dans le trajet de courant.

12. Ensemble de circuits selon la revendication 11, **caractérisé en ce que** le circuit de mesure de courant (7) est disposé entre un raccord de la tension d'alimentation V_{DD} et la diode électroluminescente (1).

13. Ensemble de circuits selon la revendication 11, **caractérisé en ce que** le circuit (6) est disposé plusieurs fois en séries et colonnes d'une matrice d'afficheur, étant donné que tous les circuits 86) présentent une liaison commune avec la tension d'alimentation V_{DD} et **en ce que** le circuit de mesure de courant (7) se trouve dans la liaison commune des circuits (6) avec la tension d'alimentation V_{DD}.

14. Ensemble de circuits selon la revendication 13, **caractérisé en ce que** le circuit de mesure de courant est disposé spatialement dans ou au niveau du circuit d'excitation.

15. Ensemble de circuits selon la revendication 13, **caractérisé en ce que** le circuit de mesure de courant est disposé spatialement sur un substrat de la matrice de l'afficheur.
